# EUROPÄISCHE PATENTSCHRIFT

(11) **EP 1 754 605 B1**
(45) Veröffentlichungstag und Bekanntmachung des Hinweises auf die Patenterteilung: **11.05.2011**
(21) Anmeldenummer: 06016795.4
(22) Anmeldetag: 11.08.2006
(51) Int. Cl.: B41F 23/08

(54) **Verfahren zum Betreiben einer Druckmaschine**
Method for operating a printing press
Procédé pour faire fonctionner une machine à imprimer

(30) Priorität: 17.08.2005 DE 102005038835
(43) Veröffentlichungstag der Anmeldung: 21.02.2007
(73) Patentinhaber: manroland AG, 63075 Offenbach/Main (DE)
(72) Erfinder: Schölzig, Jürgen, 55126 Mainz (DE)
(74) Vertreter: Stahl, Dietmar

(56) Entgegenhaltungen:
- EP-A2- 0 767 058
- DE-C1- 19 623 224
- DE-U1-202005 003 607

## Beschreibung

Die Erfindung betrifft ein Verfahren zum Betreiben einer Druckmaschine, insbesondere einer Bogendruckmaschine, nach dem Oberbegriff des Anspruchs 1.

Bogendruckmaschinen verfügen über mehrere Druckwerke, durch welche ein bogenförmiger Bedruckstoff bewegt wird, wobei in jedem der Druckwerke ein Teildruckbild in einer Druckfarbe auf den Bedruckstoff aufgetragen wird. Neben den Druckwerken kann eine Bogendruckmaschine als separate Module ausgebildete Lackwerke umfassen, in welchem Lack auf den Bedruckstoff aufgetragen wird.

Aus der DE 197 29 985 A1 sowie der DE 20 2005 003 607 U1 sind Druckwerke von Bogendruckmaschinen bekannt, in welche eine als Lackiereinrichtung ausgebildete Zusatzbearbeitungseinrichtung integriert ist, wobei die dort offenbarten Druckwerke entweder in einem dem Bedrucken des Bedruckstoffs mit Druckfarbe dienenden ersten Betriebsmodus oder in einem zweiten Betriebsmodus, in welchem Lack auf den Bedruckstoff aufgetragen wird, betrieben werden können. Im ersten Betriebsmodus ist ein Farbwerk des Druckwerks angewählt und trägt demnach Druckfarbe auf eine auf dem Formzylinder des Druckwerks positionierte Druckform auf. Im zweiten Betriebsmodus hingegen ist das Farbwerk des jeweiligen Druckwerks abgewählt, so dass dasselbe keine Druckfarbe auf die jeweilige Druckform aufträgt.

Gemäß der DE 20 2005 003 607 U1 sowie der DE 197 29 985 A1 wird ein im zweiten Betriebsmodus abgewähltes Farbwerk, weiches vom jeweiligen Formzylinder des Druckwerks abgestellt ist, weiter angetrieben, wodurch es erforderlich ist, zur Vermeidung von Beschädigungen der Walzen des Farbwerks Drucköl in das Farbwerk einzuleiten. Soll nachfolgend das Druckwerk wieder im ersten Betriebsmodus betrieben werden, in weichem Druckfarbe auf den Bedruckstoff aufgetragen wird, so muss das Drucköl aus dem Farbwerk mit Hilfe eines aufwändigen Farbwerkwaschens entfernt werden. Hierdurch ergeben sich relativ lange Rüstzeiten. Durch das Antreiben des Farbwerks im zweiten Betriebszustand wird weiterhin die volle Antriebsleistung benötigt, wodurch einerseits Verlustleistung und andererseits Wärme in das Druckwerk eingetragen wird.

Hiervon ausgehend liegt der vorliegenden Erfindung das Problem zugrunde ein neuartiges Verfahren zum Betreiben einer Druckmaschine zu schaffen.

Dieses Problem wird durch ein Verfahren gemäß Anspruch 1 gelöst. Erfindungsgemäß wird im zweiten Betriebsmodus das Farbwerk sowie gegebenenfalls das Feuchtwerk antriebseitig abgekoppelt und stillgesetzt.

Im Sinne der hier vorliegenden Erfindung wird vorgeschlagen, im zweiten Betriebsmodus zumindest das Farbwerk des Druckwerks antriebsseitig abzukoppeln und stillzusetzen. Hierdurch kann Antriebsleistung eingespart werden. Durch Stillsetzen zumindest des Farbwerks wird demnach einerseits die Verlustleistung und andererseits der Wärmeeintrag in das Druckwerk minimiert. Bei stillgesetztem Farbwerk wird des Weiteren die Gefahr von Beschädigungen der Farbwerkwalzen minimiert, so dass dann kein Drucköl in das Farbwerk eingebracht werden muss. Hierdurch kann dann, wenn nachfolgend das Druckwerk wieder im ersten Betriebsmodus betrieben werden soll, die Rüstzeit am Druckwerk minimiert werden.

Nach einer vorteilhaften Weiterbildung der Erfindung werden im ersten Betriebsmodus der Druckzylinder, der Übertragungszylinder, der Formzylinder, das Farbwerk sowie gegebenenfalls das Feuchtwerk von einem Hauptantrieb der Druckmaschine angetrieben, wobei im zweiten Betriebsmodus das Farbwerk sowie gegebenenfalls das Feuchtwerk vom Hauptantrieb abgekoppelt und stillgesetzt wird.

Nach einer alternativen vorteilhaften Weiterbildung der Erfindung werden im ersten Betriebsmodus der Druckzylinder, der Übertragungszylinder, das Farbwerk sowie gegebenenfalls das Feuchtwerk von einem Hauptantrieb der Druckmaschine und der Formzylinder von einem demselben zugeordneten Einzelantrieb bzw. Direktantrieb angetrieben, wobei im zweiten Betriebsmodus das Farbwerk sowie gegebenenfalls das Feuchtwerk vom Hauptantrieb abgekoppelt und stillgesetzt wird.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Darstellung eines Druckwerks einer Druckmaschine zur Verdeutlichung des erfindungsgemäßen Verfahrens.

Nachfolgend wird die hier vorliegende Erfindung unter Bezugnahme auf Fig. 1 in größerem Detail beschrieben.

Fig. 1 zeigt einen Ausschnitt aus einer Druckmaschine im Bereich eines Druckwerks, wobei vom Druckwerk ein Formzylinder 1, ein Übertragungszylinder 2, ein Druckzylinder 3, ein Farbwerk 4 sowie ein Feuchtwerk 5 dargestellt ist. Auf dem Formzylinder 1 des gezeigten Druckwerks ist mindestens eine Druckform, insbesondere eine Druckplatte, angeordnet, weshalb der Formzylinder 1 auch als Plattenzylinder bezeichnet wird. Auf dem Formzylinder 1 rollt der Übertragungszylinder 2 ab, auf welchem ein Gummituch angeordnet ist. Der Übertragungszylinder 2 wird auch als Gummizylinder bezeichnet. Der Übertragungszylinder 2 rollt auf dem Druckzylinder 3 ab, der auch als Gegendruckzylinder bezeichnet wird. In Fig. 1 ist die Abrollzone zwischen dem Formzylinder 1 und dem Gummizylinder 2 mit der Bezugziffer 6 gekennzeichnet, die Abrollzone zwischen dem Übertragungszylinder 2 und dem Druckzylinder 3 ist durch die Bezugsziffer 7 gekennzeichnet.

Vom Farbwerk 4 des Druckwerks sind Farbauftragwalzen 8 dargestellt, die bei angewähltem Farbwerk auf dem Formzylinder 1 abrollen. Vom Feuchtwerk 5 ist eine Feuchtauftragwalze 9 beziffert, die bei angewähltem Farbwerk und damit angewähltem Feuchtwerk ebenfalls auf dem Formzylinder 1 abrollt.

In das gezeigte Druckwerk ist weiterhin eine Zusatzbearbeitungseinrichtung 10 integriert, die im gezeigten Ausführungsbeispiel als Lackiereinrichtung ausgebildet ist. Die Zusatzbearbeitungseinrichtung 10 verfügt über eine Auftragwalze 11 und eine Kammerrakel 12, wobei die Auftragwalze 11 auf dem Übertragungszylinder 2 abrollt. In der Kammerrakel 12 wird Lack bereitgehalten, der über die Auftragwalze 11 auf den Gummizylinder 2 übertragen werden kann. Im gezeigten Ausführungsbeispiel greift die Zusatzbearbeitungseinrichtung 10 anlegerseitig am Übertragungszylinder 2. Es sei darauf hingewiesen, dass die Zusatzbearbeitungseinrichtung 10 auch auslegerseitig am Übertragungszylinder 2 angreifen kann.

Das in Fig. 1 dargestellte Druckwerk kann in zwei unterschiedlichen Betriebsmodi betrieben werden. In einem ersten Betriebsmodus, der dem Bedrucken eines Bedruckstoffs mit Druckfarbe dient, sind Farbwerk 4 sowie Feuchtwerk 5 angewählt, die Zusatzbearbeitungseinrichtung 10 ist hingegen abgewählt. In diesem ersten Betriebszustand rollen dann die Farbauftragwalzen 8 sowie die Feuchtauftragwalze 9 auf dem Formzylinder 1 ab, der Formzylinder 1 rollt auf dem Übertragungszylinder 2 und der Übertragungszylinder 2 auf dem Druckzylinder 3 ab. Die Auftragwalze 11 der Zusatzbearbeitungseinrichtung 10 ist hingegen vom Übertragungszylinder 2 abgestellt und rollt nicht auf demselben ab. In einem zweiten Betriebsmodus, in welchem die Zusatzbearbeitungseinrichtung 10 angewählt ist, sind das Farbwerk 4 sowie das Feuchtwerk 5 abgewählt. In diesem zweiten Betriebsmodus sind dann die Farbauftragwalzen 8 sowie die Feuchtauftragwalze 9 vom Formzylinder 1 abgestellt, ebenso ist der Formzylinder 1 vom Übertragungszylinder 2 abgestellt. Die Auftragwalze 11 der Zusatzbearbeitungseinrichtung 10 ist hingegen an den Übertragungszylinder 2 angestellt und rollt auf demselben ab.

Im Sinne der hier vorliegenden Erfindung wird nun vorgeschlagen, dass im zweiten Betriebszustand des Druckwerks zumindest das Farbwerk 4 antriebsseitig abgekoppelt und stillgesetzt wird. Vorzugsweise wird im zweiten Betriebszustand das Farbwerk 4 sowie das Feuchtwerk 5 antriebsseitig abgekoppelt und stillgesetzt, wobei dann die Farbauftragwalzen 8 sowie die Feuchtauftragwalze 9 vom Formzylinder 1 abgestellt sind.

In einer ersten Variante der hier vorliegenden Erfindung kann vorgesehen sein, dass im ersten Betriebsmodus der Druckzylinder 3, der Übertragungszylinder 2, der Formzylinder 1, das Farbwerk 4 sowie das Feuchtwerk 5 von einem Hauptantrieb der Druckmaschine angetrieben werden. Im zweiten Betriebsmodus wird dann das Farbwerk 4 sowie das Feuchtwerk 5 vom Hauptantrieb abgekoppelt und stillgesetzt. In dem Fall, in dem der Formzylinder 1 vom Hauptantrieb der Druckmaschine angetrieben wird, kann weiterhin vorgesehen werden, im zweiten Betriebszustand auch den Formzylinder 1 vom Hauptantrieb abzukoppeln und stillzusetzen. In diesem Fall ist dann dem Formzylinder 1 ein Hilfsantrieb zugeordnet. Bei vom Hauptantrieb abgekoppeltem Formzylinder 1 sowie bei vom Formzylinder 1 abgestelltem Farbwerk sowie Feuchtwerk kann dann mit Hilfe des Hilfsantriebs ein Druckplattenwechsel am Formzylinder 1 durchgeführt werden, und zwar parallel zum Betrieb der Zusatzbearbeitungseinrichtung 10.

Nach einer Alternative der Erfindung wird im ersten Betriebsmodul der Druckzylinder 3, der Übertragungszylinder 2, das Farbwerk 4 sowie das Feuchtwerk 5 vom Hauptantrieb der Druckmaschine angetrieben, der Formzylinder 1 wird hingegen von einem demselben zugeordneten Einzelantrieb bzw. Direktantrieb angetrieben. In diesem Fall wird dann im zweiten Betriebsmodus das Farbwerk 4 sowie das Feuchtwerk 5 vom Hauptantrieb abgekoppelt und stillgesetzt, wobei dann vorzugsweise auch der Formzylinder 1 durch entsprechendes Ansteuern des Einzelantriebs bzw. Direktantriebs stillgesetzt wird.

In beiden Alternativen sind im zweiten Betriebszustand, wie bereits erwähnt, die Farbauftragwalzen 8 des Farbwerks 4 sowie die Feuchtauftragwalze 9 des Feuchtwerks 5 vom Formzylinder 1 abgestellt, ebenso ist der Formzylinder 1 vom Übertragungszylinder 2 abgestellt.

Im Sinne der hier vorliegenden Erfindung erfolgt das Abkoppeln und Stillsetzen des Farbwerks 4 sowie Feuchtwerks 5 beim Übergang vom ersten Betriebsmodus in den zweiten Betriebsmodus automatisch, nämlich gesteuert bzw. geregelt durch eine Maschinensteuerung der Druckmaschine. Ebenso erfolgt das Abstellen der Farbauftragwalzen 8 des Farbwerks 4 sowie der Feuchtauftragwalze 9 des Feuchtwerks 5 automatisiert durch die Maschinensteuerung. Auch das Abstellen des Formzylinders 1 vom Übertragungszylinder 2 beim Übergang vom ersten Betriebsmodus in den zweiten Betriebsmodus erfolgt automatisiert durch die Maschinensteuerung.

Auch in umgekehrter Richtung, also beim Übergang vom zweiten Betriebsmodus in den ersten Betriebsmodus, erfolgt das Anstellen der Farbauftragwalzen 8 des Farbwerks 4 sowie der Feuchtauftragwalze 9 des Feuchtwerks 5 an den Formzylinder 1 automatisiert, ebenso wie das Anstellen des Formzylinders 1 an den Übertragungszylinder 2. Ebenso wird beim Übergang vom zweiten Betriebsmodus auf den ersten Betriebsmodus die Zusatzbearbeitungseinrichtung 10, im gezeigten Ausführungsbeispiel die Auftragwalze 11, automatisiert durch die Maschinensteuerung vom Übertragungszylinder 2 abgestellt.

Im zweiten Betriebszustand wird die Zusatzbearbeitungseinrichtung 10 vorzugsweise vom Hauptantrieb der Druckmaschine aus angetrieben, wobei hierzu dann im zweiten Betriebszustand die Zusatzbearbeitungseinrichtung 10 automatisiert antriebsseitig an den Hauptantrieb angekoppelt wird. Bei Übergang vom zweiten Betriebsmodus in den ersten Betriebsmodus hingegen wird die Zusatzbearbeitungseinrichtung 10 vom Hauptantrieb abgekoppelt und stillgesetzt.

In der bevorzugten Ausführungsform ist die Zusatzbearbeitungseinrichtung 10 als Lackiereinrichtung ausgebildet, deren Auftragwalze 11 mit dem Übertragungszylinder 2 zusammenwirkt. Es sei darauf hingewiesen, dass auch eine Ausführungsform vorstellbar ist, in welcher die Zusatzbearbeitungseinrichtung als mit dem. Formzylinder 1 zusammenwirkende Lackiereinrichtung ausgebildet ist. Die Lackiereinrichtung kann im Unterscheid zum gezeigten Kammerrakelsystem auch als Rasterwalzensystem ausgeführt sein.

Ebenso kann die Zusatzbearbeitungseinrichtung als Stanzeinrichtung oder Prägeeinrichtung oder Längsschneideeinrichtung ausgeführt sein. Weiterhin ist vorstellbar, dass es sich bei der in das Druckwerk integrierten Zusatzbearbeitungseinrichtung um eine Inkjet-Einrichtung handelt, die entweder direkt oder indirekt über den Gummizylinder einem individualisierenden Bedrucken der Bedruckstoffe bzw. Druckbogen dient.

Wie bereits erwähnt, kann dann, wenn das Druckwerk im zweiten Betriebsmodus bei angewählter Zusatzbearbeitungseinrichtung 10 betrieben wird, am Formzylinder 1 automatisiert ein Plattenwechsel durchgeführt werden, und zwar dann, wenn dem Formzylinder 1 entweder ein Eigenantrieb bzw. Direktantrieb oder ein Hilfsantrieb zugeordnet ist. Ebenso kann im zweiten Betriebsmodus bei angewählter Zusatzbearbeitungseinrichtung 10 das Farbwerk automatisiert gewaschen werden.

Abschließend sei darauf hingewiesen, dass eine Druckmaschine mehrere Druckwerke mit in die Druckwerke integrierten Zusatzbearbeitungseinrichtungen aufweisen kann, wobei jedes dieser Druckwerke im Sinne der hier vorliegenden Erfindung betrieben werden kann. Dabei kann in ein Druckwerk einer Druckmaschine z. B. eine Lackiereinrichtung und in ein anderes Druckwerk z. B. eine Perforationseinrichtung bzw. Stanzeinrichtung oder eine Inkjet-Einrichtung integriert sein. Diesbezüglich sind beliebige Kombinationen vorstellbar.

### Bezugszeichenliste

- 1: Formzylinder / Plattenzylinder
- 2: Übertragungszylinder / Gummizylinder
- 3: Druckzylinder / Gegendruckzylinder
- 4: Farbwerk
- 5: Feuchtwerk
- 6: Abrollzone
- 7: Abrollzone
- 8: Farbauftragwalze
- 9: Feuchtauftragwalze
- 10: Zusatzbearbeitungseinrichtung
- 11: Auftragwalze
- 12: Kammerrakel

## Patentansprüche

1. Verfahren zum Betreiben einer Druckmaschine, insbesondere einer Bogendruckmaschine, mit mehreren Druckwerken, wobei jedes Druckwerk einen Druckzylinder (3), einen Übertragungszylinder (2), einen formzylinder (1), ein Farbwerk (4) sowie gegebenenfalls ein Feuchtwerk (5) aufweist, und wobei in mindestens eines der Druckwerke eine insbesondere als Lackiereinrichtung ausgebildete Zusatzbearbeitungseinrichtung (10) derart integriert ist, dass das jeweilige Druckwerk in einem ersten Betriebsmodus dem Bedrucken des Bedruckstoffs bei angewähltem Farbwerk (4) oder in einem zweiten Betriebsmodus dem Zusatzbearbeiten, insbesondere dem Lackieren, des Bedruckstoffs bei abgewähltem Farbwerk (4) dient, **dadurch gekennzeichnet, dass** im zweiten Betriebsmodus das Farbwerk (4) sowie gegebenenfalls das Feuchtwerk (5) antriebseitig abgekoppelt und stillgesetzt wird.

2. Verfahren nach Anspruch 1, **dadurch gekennzeichnet, dass** im ersten Betriebsmodus der Druckzylinder (3), der Übertragungszylinder (2), der Formzylinder (1), das Farbwerk (4) sowie gegebenenfalls das Feuchtwerk (5) über einen Hauptantrieb der Druckmaschine angetrieben werden, wobei im zweiten Betriebsmodus das Farbwerk (4) sowie gegebenenfalls das Feuchtwerk (5) vom Hauptantrieb abgekoppelt und stillgesetzt wird.

3. Verfahren nach Anspruch 2, **dadurch gekennzeichnet, dass** im zweiten Betriebsmodus auch der Formzylinder (1) vom Hauptantrieb abgekoppelt wird, wobei der Formzylinder (1) dann stillgesetzt oder zur Durchführung eines Druckplattenwechsels oder zur Synchronisation mit dem Hauptantrieb von einem demselben zugeordneten Hilfsantrieb angetrieben wird.

4. Verfahren nach Anspruch 1, **dadurch gekennzeichnet, dass** im ersten Betriebsmodus der Druckzylinder (3), der Übertragungszylinder (2), das Farbwerk (4) sowie gegebenenfalls das Feuchtwerk (5) über einen Hauptantrieb der Druckmaschine und der Formzylinder (1) von einem denselben zugeordneten Einzelantrieb bzw. Direktantrieb angetrieben werden, wobei im zweiten Betriebsmodus das Farbwerk (4) sowie gegebenenfalls das Feuchtwerk (5) vom Hauptantrieb abgekoppelt und stillgesetzt wird.

5. Verfahren nach Anspruch 4, **dadurch gekennzeichnet, dass** im zweiten Betriebsmodus auch der Formzylinder (1) stillgesetzt wird.

6. Verfahren nach einem oder mehreren der Ansprüche 1 bis 5, **dadurch gekennzeichnet, dass** im zweiten Betriebsmodus der Formzylinder (1) von dem Übertragungszylinder (2) abgestellt wird, und dass weiterhin Farbauftragwalzen (8) des Farbwerk (4) von dem Formzylinder (1) abgestellt werden.

7. Verfahren nach einem oder mehreren der Ansprüche 1 bis 6, **dadurch gekennzeichnet, dass** bei einem Übergang von dem ersten Betriebsmodus in den einem zweiten Betriebsmodus das Farbwerk (4) sowie gegebenenfalls das Feuchtwerk (5) automatisch abgekoppelt und stillgesetzt wird.

8. Verfahren nach einem oder mehreren der Ansprüche 1 bis 7, **dadurch gekennzeichnet, dass** bei einem Übergang von dem ersten Betriebsmodus in den zweiten Betriebsmodus der Formzylinder (1) automatisch von dem Übertragungszylinder (2) abgestellt wird, ebenso wie die Farbauftragwalzen (8) des Farbwerks (4) automatisch von dem Formzylinder (1) abgestellt werden.

## Claims

1. A method for operating a printing press, more preferably a sheet-fed printing press with a plurality of printing couples, wherein each printing couple comprises a printing cylinder (3), a transfer cylinder (2), a form cylinder (1), an inking couple (4) and if applicable a dampening system (5), and wherein in at least one of the printing couples an additional processing device (10) designed as coating device is integrated in such a manner that the respective printing couple in a first operating mode serves for the printing of the substrate with selected inking couple (4) or in a second operating mode for the additional processing, more preferably for the coating of the substrate with deselected inking couple (4), **characterized in that** in the second operating mode the inking couple (4) and if applicable the dampening system (5) are decoupled on the drive end and stopped.

2. The method according to Claim 1, **characterized in that** in the first operating mode the printing cylinder (3), the transfer cylinder (2), the form cylinder (1), the inking couple (4) and if applicable the dampening system (5) are driven via a main drive of the printing press, wherein in the second operating mode the inking couple (4) and if applicable the dampening system (5) are decoupled from the main drive and stopped.

3. The method according to Claim 2, **characterized in that** in the second operating mode the form cylinder (1) is also decoupled from the main drive, wherein the form cylinder (1) is then stopped or for carrying out a printing plate change or for synchronisation with the main drive is driven by an auxiliary drive assigned to said main drive.

4. The method according to Claim 1, **characterized in that** in the first operating mode the printing cylinder (3), the transfer cylinder (2), the inking couple (4) and if applicable the dampening system (5) are driven via a main drive of the printing press and the form cylinder (1) is driven by an individual drive or direct drive assigned to said main drive, wherein in the second operating mode the inking couple (4) and if applicable the dampening system (5) are decoupled from the main drive and stopped.

5. The method according to Claim 4, **characterized in that** in the second operating mode the form cylinder (1) is also stopped.

6. The method according to any one or several of the Claims 1 to 5, **characterized in that** in the second operating mode the form cylinder (1) is disengaged from the transfer cylinder (2) and **in that** furthermore ink form rollers (8) of the inking couple (4) are disengaged from the form cylinder (1).

7. The method according to any one or several of the Claims 1 to 6, **characterized in that** upon a transfer from the first operating mode into the one second operating mode the inking couple (4) and if applicable the dampening system (5) are automatically decoupled and stopped.

8. The method according to any one or several of the Claims 1 to 7, **characterized in that** upon a transfer from the first operating mode into the second operating mode the form cylinder (1) is automatically disengaged from the transfer cylinder (2) just as the ink form rollers (8) of the inking couple (4) are automatically disengaged from the form cylinder (1).

## Revendications

1. Procédé d'utilisation d'une machine d'impression, notamment d'une machine d'impression de feuilles, comportant plusieurs unités d'impression, chaque unité d'impression présentant un cylindre d'impression (3), un cylindre de transfert (2), un cylindre porte-cliché (1), une unité d'encrage (4) ainsi qu'éventuellement une unité d'humidification (5) et un dispositif de traitement supplémentaire (10) réalisé en particulier sous forme d'un dispositif de vernissage étant intégré dans au moins une des unités d'impression de manière à ce que l'unité d'impression respective serve, dans premier mode de fonctionnement, à imprimer le support d'impression lorsque l'unité d'encrage (4) est sélectionnée ou, dans un second mode de fonctionnement, notamment à vernir le support d'impression lorsque l'unité d'encrage (4) est désélectionnée, **caractérisé en ce que**, dans le second mode de fonctionnement, l'unité d'encrage (4), de même qu'éventuellement l'unité d'humidification (5), est désaccouplée au niveau moteur et arrêtée.

2. Procédé selon la revendication 1, **caractérisé en ce que**, dans le premier mode de fonctionnement, le cylindre d'impression (3), le cylindre de transfert (2), le cylindre porte-cliché (1), l'unité d'encrage (4) ainsi qu'éventuellement l'unité d'humidification (5) sont entraînés par une commande principale de la machine d'impression, sachant que, dans le second mode de fonctionnement, l'unité d'encrage (4), de même qu'éventuellement l'unité d'humidification (5), est désaccouplée de la commande principale et arrêtée.

3. Procédé selon la revendication 2, **caractérisé en ce que**, dans le second mode de fonctionnement, le cylindre porte-cliché (1) est aussi désaccouplé de la commande principale, le cylindre porte-cliché (1) étant alors arrêté ou, dans le but de réaliser un changement de plaque d'impression ou de le synchroniser avec la commande principale, entraîné par une commande auxiliaire associée à celui-ci.

4. Procédé selon la revendication 1, **caractérisé en ce que**, dans le premier mode de fonctionnement, le cylindre d'impression (3), le cylindre de transfert (2), le cylindre porte-cliché (1), l'unité d'encrage (4) ainsi qu'éventuellement l'unité d'humidification (5) sont entraînés par une commande principale de la machine d'impression et que le cylindre porte-cliché (1) est entraîné par une seule et même commande individuelle ou commande directe qui lui est associée, sachant que, dans le second mode de fonctionnement, l'unité d'encrage (4), de même qu'éventuellement l'unité d'humidification (5), est désaccouplée de la commande principale et arrêtée.

5. Procédé selon la revendication 4, **caractérisé en ce que**, dans le second mode de fonctionnement, le cylindre porte-cliché (1) est aussi arrêté.

6. Procédé selon une ou plusieurs des revendications 1 à 5, **caractérisé en ce que**, dans le second mode de fonctionnement, le cylindre porte-cliché (1) est arrêté par le cylindre de transfert (2) et que, de plus, les cylindres d'application d'encre (8) de l'unité d'encrage (4) sont arrêtés par le cylindre porte-cliché (1).

7. Procédé selon une ou plusieurs des revendications 1 à 6, **caractérisé en ce que**, dans le cas d'un passage du premier mode de fonctionnement au second mode de fonctionnement, l'unité d'encrage (4), de même qu'éventuellement l'unité d'humidification (5), est désaccouplée automatiquement et arrêtée.

8. Procédé selon une ou plusieurs des revendications 1 à 7, **caractérisé en ce que**, dans le cas d'un passage du premier mode de fonctionnement au second mode de fonctionnement, le cylindre porte-cliché (1) est arrêté automatiquement par le cylindre de transfert (2), de même que les cylindres d'application d'encre (8) de l'unité d'encrage (4) sont arrêtés automatiquement par le cylindre porte-cliché (1).
